# EUROPÄISCHE PATENTSCHRIFT

(11) **EP 2 559 826 B1**
(45) Veröffentlichungstag und Bekanntmachung des Hinweises auf die Patenterteilung: **08.05.2019**
(21) Anmeldenummer: 12005897.9
(22) Anmeldetag: 16.08.2012
(51) Int. Cl.: E04F 15/024

(54) **Stütze für das Abstützen eines Bodens gegenüber einer darunter liegenden Fläche**
Support for supporting a floor relative to an underlaying surface beneath it
Support destiné à soutenir un plancher sur une surface placée en dessous

(30) Priorität: 19.08.2011 AT 11982011
(43) Veröffentlichungstag der Anmeldung: 20.02.2013
(73) Patentinhaber: SIHGA GmbH, 4694 Ohlsdorf (AT)
(72) Erfinder: Kieslinger, Klaus, Ing., 4030 Linz (AT)

(56) Entgegenhaltungen:
- EP-A2- 1 737 096
- EP-A2- 1 916 356
- DE-A1-102004 037 759
- JP-A- S51 119 127
- JP-A- 2005 105 734
- JP-U- H0 362 944

## Beschreibung

Die Erfindung betrifft eine Stütze für das Abstützen eines Bodens gegenüber einer darunter liegenden Fläche.

Die Stütze besteht aus einem an der unten liegenden Fläche anliegenden Fußteil, einem davon nach oben ragenden Vertikalteil und einem daran befestigten Trageteil, welcher als Auflagefläche und/oder Verankerung des Bodens dient. Der metallische Vertikalteil besteht aus einem schlanken Schaft und einem unten liegenden, gegenüber dem Schaft verbreitert ausgeführtem Kopf. Der Kopf liegt auf einer Fläche des üblicherweise aus Kunststoff ausgeführten, noch breiteren Fußteils auf. Über jene ringförmige Fläche des Kopfes, welche sich zwischen der äußeren Umfangslinie des Kopfes und dem unteren Ende des Schaftes erstreckt, kragen Vorsprünge des Fußteils von der Umrahmung des Kopfes des Vertikalteils auf den Schaft des Vertikalteils zu. Der Schaft ist als Gewindebolzen ausgeführt. Der gesamte Vertikalteil ist um seine vertikal ausgerichtete Längsachse gegenüber dem Fußteil drehbar. Der Trageteil ist mit dem Außengewinde des Schaftes des Vertikalteils über ein Mutterngewinde in Eingriff und somit durch Drehung des Vertikalteils um dessen Achse vertikal verschiebbar.

Stützen mit diesen Merkmalen sind aus den Schriften AT 504275 B1, DE 2147745 A1 und DE 102004005764 A1 bekannt. Das Herstellen der Verbindung zwischen Vertikalteil der Stütze und Fußteil der Stütze erfolgt dabei, indem der Vertikalteil von oben her mit dem Kopfteil voran auf die richtige Auflagefläche am Fußteil zu gedrückt wird, wobei die zuvor erwähnten kragenden Vorsprünge elastisch zur Seite gedrückt werden, bis der Kopfteil an ihnen vorbei abgleitet. Die untere Fläche des Kopfteils ist als nach außen gewölbte Teilkugelfläche ausgebildet, wodurch dieses Abgleiten erleichtert wird. Fallweise kann das Eindrücken des Vertikalteils in die richtige Position am Fußteil auch durch Schwenken des Vertikalteils gegenüber dem Fußteil erleichtert werden. Die besagten kragenden Vorsprünge sind erforderlich um Fußteil und Vertikalteil während der Montagearbeiten aneinander zu halten. Damit der Kopf des Vertikalteils in die passende Lage am Fußteil eingedrückt werden kann, müssen diese Vorsprünge elastisch ausgeführt bzw. gehalten sein. Als nachteilig hat sich herausgestellt, dass zufolge dieser erforderlichen Elastizität der Vorsprünge der Vertikalteil der Stütze gegenüber dem Fußteil sehr leicht kippt wodurch vor allem der Montagevorgang des Bodens erschwert wird.

Die EP 1916356 A2 zeigt eine Stütze, welche einen Fußteil und einen Vertikalteil aufweist, wobei der Vertikalteil an seinem unteren Ende einen verbreiterten Kopf aufweist und durch eine seitliche Bewegung unter elastischer Verformung eines Teils des Fußteils am Fußteils montierbar ist, sodass er im montierten Zustand gegenüber dem Fußteil translatorisch nicht mehr bewegbar ist, wohl aber noch um seine Längsachse drehbar ist. Anders als bei den zuvor besprochenen Stützen wird der Vertikalteil am Fußteil montiert, indem er mit seinem verbreiterten, unten liegenden Kopfteil normal zu seiner vertikalen Längsachse, also seitlich in eine Umfassung am Fußteil eingeschoben wird, wobei eine Rastzunge, die an der Öffnung der Umfassung am Fußteil angeordnet ist, erst elastisch ausgebogen wird und dann wieder zurückfedert, sodass sie mit ihrer Stirnseite gegen Herausgleiten des Kopfteils des Vertikalteils aus der Umfassung am Fußteil einen Anschlag darstellt. Die Rastzunge ist Teil des Fußteils; bei ihrer bestimmungsgemäßen elastischen Verformung bewegt sich ihre als Anschlagfläche zum Vertikalteil dienende Oberfläche parallel zu sich selbst. Das führt zu zwei Nachteilen. Die besagte Oberfläche kann bei montiertem Vertikalteil nicht weichelastisch an den Vertikalteil andrücken, womit Möglichkeit Toleranzen auszugleichen verspielt werden. Der Vertikalteil kann nicht vom Fußteil weg demontiert werden, indem er einfach in die Richtung gedrückt wird, aus welcher er aus der Umfassung von Teilen des Fußteils herausgleiten kann; stattdessen ist ein jedenfalls ein separates Werkzeug erforderlich mit dem die Rastzunge niedergedrückt werden muss.

Die DE 10 2004 037 759 A1 zeigt einen Stützfuß für Installationskanäle welcher einen Fußteil und einen Vertikalteil aufweist, wobei der Vertikalteil mit einen, unten verbreiterten Kopf von oben her an der Basisfläche des Fußteils aufliegt und an dieser durch zwei nebeneinander angeordnete, zueinander parallele, biegsame Laschen gehalten ist, welche von der Basisfläche des Fußteils ausgestanzt sind und in montiertem Zustand unter elastischer Vorspannung von oben her an den verbreiterten Kopf andrücken. Zur Montage des Vertikalteils am Fußteil wird der verbreiterte Kopf des aufrecht ausgerichteten Vertikalteils so zwischen Basisfläche und Laschen des Fußteils eingeschoben, dass der schlanke Teil des Vertikalteils durch den Zwischenraum zwischen den beiden Laschen hindurchführt. Nachteilig an dieser einfach herstellbaren Bauform ist, dass der Vertikalteil am Fußteil nicht in eindeutiger Position gehalten ist und daher bei Drehung des Vertikalteils um seine vertikale Achse unkontrolliert seitlich wandert.

Von diesem Stand der Technik ausgehend hat sich der Erfinder die Aufgabe gestellt, eine Stütze mit den eingangs genannten Merkmalen zu schaffen, bei welcher der Vertikalteil gegenüber dem Fußteil besser richtungsstabil gehalten ist, wobei Vertikalteil und Fußteil aber dennoch einfach und werkzeuglos aneinander montierbar sein sollen und auch einfach werkzeuglos voneinander demontierbar sein sollen.

Zum Lösen der Aufgabe wird von einer Bauweise ausgegangen bei welcher der verbreiterte Kopf des metallischen Schaftes am Fußteil aufliegt und durch Teile des Fußteils umfasst und gegen translatorische Bewegung gehalten ist und in diese Umfassung durch eine Bewegung zu bringen ist, bei der Teile des Fußteils vorübergehend elastisch verformt werden, wobei diese Bewegung wie bei der EP 1916356 A2 normal zur vertikalen Längsrichtung des Vertikalteils erfolgen soll.

In erfindungsgemäßer Weiterentwicklung der vorbekannten Bauweise wird vorgeschlagen, die Begrenzung der seitlichen Öffnung der Umfassung des Kopfes des Vertikalteils am Fußteil durch solchen einen elastisch verformbaren Teil des Fußteils vorzusehen, welcher bei montiertem Vertikalteil eine solche Oberfläche dem Vertikalteil zuwendet, welche bei bestimmungsgemäßer elastischer Verfarmung des elastisch verformbaren Teils vorwiegend normal zu sich selbst bewegt wird und nicht parallel zu sich selbst.

Dadurch wird erreicht:
Der bestimmungsgemäß elastisch zu verformende Teil des Fußteils kann trotz aller unvermeidbaren Maßtoleranzen von Fußteil und Vertikalteil immer mit sanftem elastischen Druck an dem zu haltenden Vertikalteil anliegen. Dadurch ist der Vertikalteil wackelfrei gehalten aber dennoch in der erforderlichen Weise um seine vertikale Achse drehbar.

Der Vertikalteil kann durch bloßes starkes Andrücken an den elastisch verformbaren Teil der Umfassung durch Teile des Fußteils werkzeug- und zerstörungsfrei aus der Umfassung und damit vom Fußteil gelöst werden.

Durch diese Maßnahme bleibt es möglich, Fußteil und Vertikalteil durch eine einfache Schnappbewegung miteinander zu verbinden und trotzdem jene Vorsprünge des Fußteils, welche über die ringförmige Fläche des Kopfes, welche sich zwischen der äußeren Umfangslinie des Kopfes und dem unteren Ende des Schaftes erstreckt, kragen, gegen Bewegung in vertikale Richtung so steif und eng am Kopf anliegend auszuführen, dass der Vertikalteil gegen Schwenkbewegung aus der Vertikalen heraus sicher gehalten ist.

Mit "bestimmungsgemäßer elastischer Verformung des elastisch zu verformenden Teils" ist jene elastische Verformung gemeint, die an einem die Öffnung der Umfassung des Kopfteils des Vertikalteils am Fußteil begrenzenden Teil des Fußteils zwangsweise vorgenommen werden muss, um den Kopfteil in die Umfassung hineinbewegen zu können, oder aus der Umfassung herausbewegen zu können und wobei durch konstruktive Maßnahmen gewährleistet ist, dass diese Verformbarkeit im elastischen Bereich auch gegeben ist.

In einer vorteilhaften Weiterentwicklung der Erfindung ist die seitliche Öffnung am Fußteil schmäler ist als der Durchmesser des Vertikalteils in dieser Höhe, aber durch elastische Verformung zumindest bis auf das Maß des Durchmessers des Vertikalteils in dieser Höhe aufweitbar.

Die Erfindung wird an Hand von Zeichnungen veranschaulicht.
- Fig. 1:: zeigt eine beispielhafte erfindungsgemäße Stütze in Schrägrissansicht.
- Fig. 2:: zeigt die Stütze von Fig. 1 in seitlicher Schnittdarstellung.

Die dargestellte erfindungsgemäße Stütze besteht aus einem Fußteil 1, einem Vertikalteil 2 und einem Trageteil 3. Der Fußteil 1 ist typischerweise als Kunststoffspritzgussteil gefertigt. Vertikalteil 2 und Trageteil 3 bestehen typischerweise aus Stahl.

Der Vertikalteil 2 hat einen schlanken, vertikal ausgerichteten Schaft 2.1 und einen demgegenüber breiteren, flachen untenliegenden Kopf 2.2. Der Schaft 2.1 weist am überwiegenden Teil seiner Länge ein Außengewinde auf. Der untere Teil seines Längsbereiches ist beispielsweise sechskantförmig für den Eingriff eines Schraubschlüssels ausgeführt. An seiner oberen Stirnfläche weist er eine strukturierte Vertiefung für den Eingriff eines Schraubendrehers auf.

Der Vertikalteil 2 ist am Fußteil I um die gemeinsame vertikale Achse drehbar geführt gehalten, indem der kreisrunde Kopf 2.2 des Vertikalteils 2 durch Teile des Fußteils locker umfasst ist. Diese umfassenden Teile sind eine Wand 1.1, welche die Mantelfläche des Kopfes umfasst, eine Bodenfläche 1.5, welche die Auflage für den Kopf an dessen Unterseite darstellt und drei Vorsprünge 1.2, welche von der Mantelfläche 1.1 aus auf die obere ringförmige Stirnfläche des Kopfes 2.2 ragen.

Die Wand 1.1, welche die Mantelfläche des Kopfes 2.2 umfasst, weist eine Öffnung 1.3 auf, deren Breite ausreichend groß ist, dass der Kopf 2.2 des Vertikalteils durch eine Bewegung des Vertikalteils normal zu seiner Achse durch diese Öffnung hindurch bewegt werden kann. Auch der Abstand zwischen den beiden Vorsprüngen 1.2, welchen beidseits der Öffnung 1.3 von der Wand 1 .1 abstehen ist ausreichend groß, dass der in dieser Höhe befindliche Abschnitt des Vertikalteils durch eine Bewegung des Vertikalteils normal zu seiner Achse zwischen diesen Vorsprüngen durchgleiten kann.

Die Öffnung 1.3 in der Wand 1.1 und/oder der Abstand zwischen den Vorsprüngen 1.2 ist knapp enger als der Durchmesser des Vertikalteils in der jeweiligen Höhe bemessen, sodass zwangsweise ein bevorzugt ausschließlich elastisches Aufweiten des Fußteils in diesem Höhenbereich erfolgt, wenn der Vertikalteil durch die Öffnung 1.3 hindurch bewegt wird.

Die Öffnung bzw. der Abstand ist einerseits so eng zu bemessen, dass der Vertikalteil sicher gegen unerwünschte translatorische Bewegung gehalten ist, andererseits so weit, dass die einzige erwünschte translatorische Bewegung, nämlich das Einschnappen des Vertikalteils in den Fußteil, mit möglichst geringem Kraftaufwand von Hand aus durchführbar ist. Das richtige Bemessen der Weite der Öffnung bzw. des Abstandes zwischen den Vorsprüngen ist im Rahmen des fachmännischen Handelns durch Näherungsüberlegungen und Versuche einfach durchführbar. Je weichelastischer das Material des Fußteils ist, je genauer die einzelnen Abmessungen der Teile bei der Fertigung eingehalten werden und je besser gleitfähig die Materialien der Teile aneinander sind, desto einfacher und sicherer wird dieses Bemessen.

Die Vorsprünge 1.2 brauchen in vertikaler Richtung so gut wie gar nicht verformbar bzw. verschiebbar zu sein. Damit können sie so steif ausgeführt werden, dass sie den Vertikalteil sicher und steif gegen Schwenken um horizontale Achsen halten.

Bevorzugt ist nur die Öffnung in der Wand 1.1 derart eng bemessen, dass sie beim Einschieben des Vertikalteils elastisch aufgeweitet werden muss. Damit können die kragenden Vorsprünge 1.2 so kurz bemessen werden, dass sich jener Längsbereich des Schaftes 2.1, welcher eine Eingriffsfläche für einen Schraubenschlüssel aufweist, beim bestimmungsgemäßen Drehen des Vertikalteils um seine vertikale Achse zwischen Vorsprüngen 1.2 sicher nicht verkantet.

Die erforderliche elastische Verformbarkeit von Bereichen der Wand 1.1 kann gut hergestellt werden, indem an den an die Öffnung 1.3 angrenzenden Längsbereichen der Wand 1.1, jeweils eine Öffnung 1.4 von der Unterseite des Fußteils her an die Wand 1.1 reicht, sodass diese Wand in diesem Längsbereich einen frei kragenden Biegeträger darstellt. Derartige Öffnungen 1.4 sind auch aus spritzgusstechnischen Gründen vorteilhaft um die Vorsprünge 1.2 ausbilden zu können.

Wie in Fig. 2 erkennbar ist die Unterseite des Kopfes 2.2 als flache, nach außen gewölbte Teilkugelschale ausgebildet. Die zugehörige Auflagefläche 1.5 des Fußteils 1 ist - abgesehen von den Unterbrechungen durch Öffnungen 1.4 - aus einer äußeren ebenen kreisringförmigen Fläche und einer inneren teilkugelflächenförmigen Mulde gebildet, deren Kugelradius kleiner ist als der Kugelradius der Unterseite des Kopfes 2.2.

Indem somit der Kopf 2.2 an seiner Unterseite nur an einer ringförmigen Linie mit relativ kleinem Durchmesser am Fußteil aufliegt, entsteht an dieser Auflagefläche bei Drehung des Vertikalteils um seine vertikale Achse nur sehr wenig Reibung. Gegenüber einem Kopf 2.2 mit ebener Unterseite ist ein Kopf mit flach teilkugelschaliger Ausführung der Unterseite leichter in die Umfassung durch den Fußteil einschnappbar. Indem die untere Fläche des Kopfes 2.2 und die Auflagefläche 1.5 am Fußteil weitgehend parallel zueinander ausgerichtet sind, ist die Verbindung trotz der Linienauflage des Kopfes am Fußteil robust gegen vertikal ausgerichtete Belastungen der Stütze.

## Patentansprüche

1. Stütze für das Abstützen eines Bodens gegenüber einer darunter liegenden Fläche, wobei die Stütze aus einem untenliegenden Fußteil (1), einem davon nach oben ragenden Vertikalteil (2) und einem daran befestigten Trageteil (3) besteht, wobei das untere Ende des Vertikalteils (2) als Kopf (2.2) ausgeführt ist, welcher gegenüber dem darüber liegenden Schaft (2.1) des Vertikalteils (2) verbreitert ausgeführt ist, wobei der Vertikalteil (2) mit der Unterseite seines Kopfteils (2.2) auf dem Fußteil (1) aufliegt, wobei der Kopfteil (2.2) gegen translatorische Bewegung gegenüber dem Fußteil (1) durch weitere Teile (1.1, 1.2) gehalten ist, welche sich um die Mantelfläche des Kopfteils (2.2) herum und an die ringförmige Fläche an der Oberseite des Kopfteils (2.2) erstrecken, wobei der Vertikalteil (2) um seine vertikale Achse relativ zum Fußteil (1) drehbar ist, wobei der Vertikalteil (2) am Fußteil (1) montierbar ist, indem er am Fußteil normal zu seiner vertikalen Längsachse durch eine bezüglich der Längsachse des Vertikalteils seitliche Öffnung (1.3) in die Umfassung durch die Teile (1.1, 1.2) verschiebbar ist, wobei während dieses Verschiebvorgangs durch Druck des Vertikalteils (2) ein elastisch verformbarer Teil des Fußteils (1), welcher die Öffnung (1.3) seitlich beengt, elastisch verformt wird, sodass er die Öffnung (1.3) vorübergehend freigibt, wobei der die Öffnung (1.3) beengende, elastisch verformbare Teil des Fußteils (1) bei montiertem Vertikalteil (1) eine solche Oberfläche dem Vertikalteil (1) zuwendet, welche bei der zum Freigeben der Öffnung (1.3) dienenden elastischen Verformung des elastisch verformbaren Teils vorwiegend normal zu sich selbst bewegt wird und nicht vorwiegend parallel zu sich selbst,
**dadurch gekennzeichnet, dass**
die elastische Verformung des elastisch verformbaren Teils eine Verschiebebewegung von Teilen dieses Teils ist, welche zur Längsachse des Vertikalteils (2) normal und von der Mitte der Öffnung (1.3) weg ausgerichtet ist.

2. Stütze nach Anspruch 1, **dadurch gekennzeichnet, dass** die Mantelfläche des Kopfteils (2.2) durch eine Wand (1.1) des Fußteils umschlungen ist und dass der elastisch verformbare Teil der an die Öffnung (1.3) angrenzende Teil der Wand (1.1) ist.

3. Stütze nach Anspruch 2, **dadurch gekennzeichnet, dass** der Fußteil (1) eine Öffnung (1.4) aufweist, welche sich von der Unterseite des Fußteils her an die Unterseite eines an die Öffnung (1.3) angrenzenden Längsbereichs der Wand (1,1) erstreckt.

4. Stütze nach einem der Ansprüche 1 bis 3, **dadurch gekennzeichnet, dass** der Kopfteil (2-2) des Vertikalteils mit seiner unteren Fläche zum Fußteil einen Linienkontakt hat, wobei die Linie kreisförmig um die Achse des Vertikalteils verläuft.

5. Stütze nach Anspruch 4, **dadurch gekennzeichnet, dass** die untere Fläche des Kopfteils (2.2) flach teilkugelschalig nach außen gewölbt ist und dass die Fläche (1.5), des Fußteils (1) welche durch den Fußteil oben überdeckt ist, in ihrer Mitte eine teilkugelschalige Mulde aufweist, deren Kugelradius kleiner ist als der Kugelradius der teilkugelschaligen Unterseite des Kopfes (2.2).

## Claims

1. Support for supporting a base in respect to an area located below, whereby the support consists of an underlying foot part (1), a vertical part protruding upwards from this (2) and a carrying part mounted thereon (3), whereby the lower end of the vertical part (2) is designed as a head (2.2), which is broader in respect to the underlying shaft (2.1) of the vertical part (2), whereby the vertical part (2) is located with the bottom of its head part (2.2) on the foot part (1), whereby the head part (2.2) is retained against translational motion in respect to the foot part (1) by further parts (1.1, 1.2), which extend around the lateral area of the head part (2.2) and onto the ring-shaped area on the top of the head part (2.2), whereby the vertical part (2) is rotatable around its vertical axis relative to the foot part (1), whereby the vertical part (2) is mounted on the foot part (1), in such way that it can be displaced at the foot part normal to its vertical longitudinal axis via a side opening (1.3) in relation to the longitudinal axis into the enclosure via the parts (1.1, 1.2), whereby during the displacement pressure from the vertical part (2) causes an elastically deformable part of the foot part (1), which constricts the opening (1.3) laterally, to deform elastically, so that it temporarily releases the opening (1.3), whereby the opening (1.3)-restricting, elastically deformable part of the foot part (1) with mounted vertical part (1) turns such a surface to the vertical part (1), which, upon the elastic deformation of the elastically deformable part serving to release the opening (1.3), moves predominantly normal to itself and not predominantly parallel to itself,
**characterised in that**
the elastic deformation of the elastically deformable part is a displacement movement of parts of this part, which is oriented normal to the longitudinal axis of the vertical part (2) and away from the centre of the opening (1.3).

2. Support according to claim 1, **characterised in that** the lateral area of the head part (2.2) is surrounded by a wall (1.1) of the foot part, and that the elastically deformable part is the opening (1.3)-adjoining part of the wall (1.1).

3. Support according to claim 2, **characterised in that** the foot part (1) exhibits an opening (1.4), which extends from the bottom of the foot part towards the bottom of an opening (1.3)-adjoining longitudinal area of the wall (1.1).

4. Support according to one of claims 1 to 3, **characterised in that** the head part (2.2) of the vertical part has a line contact with its lower area to the foot part, whereby the line runs circular around the axis of the vertical part.

5. Support according to claim 4, **characterised in that** the lower area of the head part (2.2) is curved flat with a hemispherical shell outwards and that the area (1.5), of the foot part (1) which is covered by the foot part at the top, exhibits a hemispherical recess in its centre, whose spherical radius is less than the spherical radius of the hemispherical shell bottom of the head (2.2).

## Revendications

1. Support destiné à soutenir un sol contre une surface placée en dessous, le support étant composé d'une partie de pied (1) inférieure, d'une partie verticale (2) faisant saillie vers le haut et d'une partie support (3) fixée à cette dernière, l'extrémité inférieure de la partie verticale (2) étant réalisée sous la forme de tête (2.2) qui est réalisée élargie par rapport à la tige (2.1) supérieure de la partie verticale (2), la partie verticale (2) reposant avec le côté inférieur de sa partie de tête (2.2) sur la partie de pied (1), la partie de tête (2.2) étant maintenue contre un mouvement de translation par rapport à la partie de pied (1) par d'autres parties (1.1, 1.2) qui s'étendent autour de la surface d'enveloppe de la partie de tête (2.2) et sur la surface annulaire sur le côté supérieur de la partie de tête (2.2), la partie verticale (2) pouvant tourner autour de son axe vertical par rapport à la partie de pied (1), la partie verticale (2) pouvant être montée sur la partie de pied (1) dans la mesure où elle peut être déplacée, au niveau de la partie de pied (1), normalement par rapport à son axe longitudinal vertical, par une ouverture (1.3) latérale par rapport à l'axe longitudinal de la partie verticale dans l'enceinte par les parties (1.1, 1.2), dans lequel, pendant ce processus de déplacement par pression de la partie verticale (2) une partie élastiquement déformable de la partie de pied (1) qui restreint l'ouverture (1.3) est déformée élastiquement de façon à libérer temporairement l'ouverture (1.3), la partie élastiquement déformable de la partie de pied (1) qui restreint l'ouverture (1.3), lorsque la partie verticale (2) est montée, étant orientée vers la partie verticale (1) qui, lors de la déformation élastique de la partie élastiquement déformable visant à libérer l'ouverture (1.3), se déplace normalement vers elle-même et non essentiellement parallèlement à elle-même,
**caractérisé en ce que**
la déformation élastique de la partie élastiquement déformable est un mouvement de translation de parties de cette partie qui est orienté sur l'axe longitudinal de la partie verticale (2) et depuis le milieu de l'ouverture (1.3).

2. Support selon la revendication 1, **caractérisé en ce que** la surface d'enveloppe de la partie de tête (2.2) est entourée par une paroi (1.1) de la partie de pied, et **en ce que** la partie élastiquement déformable est la partie de la paroi (1.1) délimitant l'ouverture (1.3).

3. Support selon la revendication 2, **caractérisé en ce que** partie de pied (1) présente une ouverture (1.4) qui s'étend depuis le côté inférieur de la partie de pied jusqu'au côté inférieur d'une zone longitudinale de la paroi (1.1) délimitant l'ouverture (1.3).

4. Support selon l'une des revendications 1 à 3, **caractérisé en ce que** la partie de tête (2.2) de la partie verticale est en contact linéaire avec sa surface inférieure de la partie de pied, la ligne s'étendant de façon circulaire autour de l'axe de la partie verticale.

5. Support selon la revendication 4, **caractérisé en ce que** surface inférieure de partie de tête (2.2) est bombée vers l'extérieur comme une coquille sphérique partielle et **en ce que** la surface (1.5) de la partie de pied (1) qui est recouverte au-dessus par la partie de pied, présente en son centre une cavité de type coquille sphérique partielle dont le rayon sphérique est inférieur au rayon sphérique du côté inférieur en forme de coquille sphérique partielle de la tête (2.2) .
